# FASCICULE DE BREVET EUROPEEN

(11) **EP 2 420 789 B1**
(45) Date de publication et mention de la délivrance du brevet: **28.02.2018**
(21) Numéro de dépôt: 10305902.8
(22) Date de dépôt: 19.08.2010
(51) Int. Cl.: F28B 9/00, F28B 1/06

(54) **ÉCHANGEUR DE CHALEUR REFROIDI PAR AIR MUNI D'UN PANNEAU RIGIDE FORMANT PARE-VENT**
LUFTGEKÜHLTER WÄRMETAUSCHER, DER MIT EINEM STARREN PANEEL AUSGESTATTET IST, DAS EINEN WINDSCHUTZ BILDET
AIR-COOLED HEAT EXCHANGER PROVIDED WITH A RIGID PANEL FORMING A WINDBREAK

(43) Date de publication de la demande: 22.02.2012
(73) Titulaire: Laborelec CVBA, 1630 Linkebeek (BE)
(72) Inventeur: Blockerye, Serge, 7090, Hennuyeres (BE)
(74) Mandataire: Boura, Olivier

(56) Documents cités:
- DE-C- 942 636
- DE-U1-202004 012 838
- GB-A- 903 397
- US-A- 3 939 906
- US-A1- 2005 006 050
- US-A1- 2008 196 435
- US-A1- 2009 165 993

## Description

### Arrière-plan de l'invention

La présente invention se rapporte au domaine général des échangeurs de chaleur refroidis par air.

Le domaine d'application de l'invention est notamment, mais non exclusivement, celui des condenseurs refroidis par air de centrales thermiques.

Les condenseurs refroidis par air (également appelés aérocondenseurs ou ACC pour « Air-Cooled Condenser ») sont notamment utilisés dans les centrales thermiques de production d'électricité pour condenser la vapeur issue de la turbine basse-pression de la centrale. Les ACC représentent des alternatives avantageuses aux condenseurs refroidis par eau. En particulier, contrairement aux condenseurs refroidis par eau, les ACC ne libèrent pas dans l'atmosphère de vapeur d'eau, sont d'une hauteur limitée, et ne nécessitent pas la proximité d'une source d'eau froide (rivière ou canal).

Typiquement, un ACC se compose d'une pluralité de modules de ventilation arrangés en plusieurs rangées parallèles, adjacentes les unes aux autres et disposées dans un même plan horizontal pour former un structure de ventilation qui est espacée du sol. Chaque module de ventilation comporte un ventilateur permettant d'aspirer de l'air présent en dessous de la structure de ventilation et de le souffler verticalement au travers de tubes d'échange de chaleur dans lesquels circule la vapeur issue de la turbine basse-pression de la centrale thermique.

Le rendement d'une centrale thermique dépend de l'efficacité du transfert de chaleur des ACC. Or, il a été constaté que les ACC sont très sensibles aux conditions météorologiques extérieures qui peuvent dégrader considérablement leur performance en termes de transfert de chaleur et de vide obtenu au sein du condenseur (aussi appelé contre-pression turbine). Ceci est le cas par exemple lorsque la température environnante est élevée, lorsque les vents s'intensifient ou lorsque se créée une recirculation d'air chaud.

Plus précisément, il a été constaté que les performances d'un ACC sont d'autant plus dégradées que le vent est fort. En effet, des vents forts circulant sous la structure de ventilation créent des chutes de pression locales sous les ventilateurs qui diminuent le débit d'air aspiré par ces derniers, rendant ainsi l'échange thermique moins efficace. La direction du vent joue également un rôle important dans la mesure où, en fonction du site d'implantation de la centrale, des vents dominants peuvent être présents.

En outre, certains obstacles tels que les bâtiments environnants, conduites de vapeur, réservoirs, etc. peuvent influencer la circulation de l'air à l'entrée de l'ACC et être à l'origine de recirculations d'air chaud. En particulier, de l'air chaud sortant de l'ACC peut être redirigé vers l'entrée de l'ACC et donc aspiré à nouveau par les ventilateurs.

Pour répondre à ces problèmes, différents panneaux formant pare-vent ont été développés. L'un des pare-vent connus consiste en un panneau ayant la forme d'une croix qui est installé sous la structure de ventilation pour diviser l'espace d'aspiration des ventilateurs en plusieurs zones cloisonnées les unes par rapport aux autres. Ce type de pare-vent qui s'étend verticalement depuis le sol a pour effet que le vent circulant sous la structure de ventilation a tendance à être dévié par le pare-vent et dirigé verticalement vers les ventilateurs.

Bien qu'une telle solution permette d'améliorer l'efficacité des ACC en réduisant les effets néfastes des vents forts, elle n'est toutefois pas pleinement satisfaisante.

US2009/01 65993, DE202004012838 et US3939906 divulguent différents échangeurs de chaleur refroidis par air.

### Objet et résumé de l'invention

La présente invention a donc pour but principal de pallier de tels inconvénients en proposant un échangeur de chaleur refroidi par air dont l'efficacité n'est que faiblement affectée par les conditions météorologiques environnantes, et notamment par la présence de vents.

Ce but est atteint grâce à un échangeur de chaleur refroidi par air comprenant une pluralité de modules de ventilation arrangés en plusieurs rangées parallèles, adjacentes les unes aux autres et disposées dans un même plan horizontal pour former une structure de ventilation portée par des pieds verticaux de sorte à être surélevée par rapport au sol de sorte à autoriser une circulation d'air sous la structure de ventilation, chaque module de ventilation comportant un ventilateur dirigé pour aspirer de l'air présent en dessous de la structure de ventilation et le souffler verticalement au travers d'éléments d'échange de chaleur, où il comprend en outre au moins un panneau rigide formant pare-vent qui s'étend verticalement depuis un bord latéral de la structure de ventilation vers le sol sur une hauteur caractérisé en ce que la hauteur est comprise entre 5 et 50% de la distance séparant la structure de ventilation du sol.

La présence d'un tel panneau rigide conformément à l'invention permet de réduire la dégradation due à la présence de vent du débit d'air aspiré par les ventilateurs de l'échangeur. En effet, il a été constaté que l'ajout d'un tel panneau rigide positionné sur au moins un côté de la structure de ventilation crée une dépression juste derrière le panneau et facilite ainsi l'entraînement vertical de l'air à cet endroit (le flux d'air passe d'une direction horizontale à une direction verticale). La première rangée de modules de ventilation exposée au vent, qui est normalement la zone où le débit d'air aspiré par les ventilateurs est le plus dégradé, entraîne un plus grand débit d'air grâce à cet effet. En outre, plus la force du vent s'intensifie, plus les ventilateurs des rangées situées en aval retrouvent une partie de leurs performances initiales grâce à l'ajout d'un tel panneau rigide.

La présence du panneau rigide selon l'invention permet également d'améliorer les performances de l'échangeur de chaleur refroidi par air même lorsque le vent est nul. Les recirculations d'air potentielles sont par ailleurs réduites. En effet, la présence de ce panneau rigide crée un obstacle supplémentaire à une aspiration possible de l'air chaud sortant de l'échangeur, ce qui limite la dégradation des performances due à la présence d'un air rendu plus chaud à l'entrée de cet échangeur.

De préférence, l'échangeur est dépourvu d'organe de déflection du vent entre le sol et une extrémité inférieure du panneau rigide formant pare-vent.

De préférence encore, le panneau rigide formant pare-vent est disposé du côté de la structure de ventilation qui est le plus exposé au vent.

La structure de ventilation peut présenter une forme sensiblement rectangulaire, le panneau rigide formant pare-vent s'étendant sur un côté de ladite structure de ventilation. Dans ce cas, l'échangeur peut comprendre des panneaux rigides formant pare-vent s'étendant sur deux, trois ou quatre côtés de la structure de ventilation.

De préférence encore, l'échangeur comprend en outre au moins un panneau rigide supplémentaire s'étendant verticalement depuis un bord latéral de la structure de ventilation vers le haut.

Enfin, l'échangeur peut constituer un condenseur refroidi à air d'une centrale thermique.

### Brève description des dessins

D'autres caractéristiques et avantages de la présente invention ressortiront de la description faite ci-dessous, en référence aux dessins annexés qui en illustrent des exemples de réalisation dépourvus de tout caractère limitatif. Sur les figures :
- la figure 1 est une vue schématique et en perspective d'un échangeur de chaleur refroidi par air selon l'invention ;
- la figure 2 est une vue en coupe verticale de l'échangeur de la figure 1 ;
- les figures 3A et 3B montrent l'effet de la présence d'un panneau rigide selon l'invention sur le débit d'air aspiré par les ventilateurs de l'échangeur ; et
- la figure 4 est une vue schématique et en perspective d'un échangeur de chaleur refroidi par air selon une variante de réalisation de l'invention.

### Description détaillée de modes de réalisation

L'invention est applicable à différents types d'échangeurs de chaleur refroidis par air, et notamment aux condenseurs refroidis par air de centrales thermiques tel que celui illustré sur les figures 1 et 2.

Le condenseur refroidi à air 1 comprend notamment une structure de ventilation 100 et une structure 200 porteuse d'éléments d'échange de chaleur disposée au-dessus de la structure de ventilation.

La structure de ventilation 100 qui a une forme sensiblement rectangulaire est portée par des pieds 102 verticaux de sorte à être surélevée par rapport au sol S (d'une hauteur H pouvant atteindre jusqu'à 60m). L'espace E formé entre le sol S et la face inférieure de la structure de ventilation permet à l'air de circuler librement.

La structure de ventilation 100 se compose de plusieurs rangées de modules de ventilation 104 qui sont agencées parallèlement et adjacentes les unes aux autres, chaque module de ventilation 104 comportant un ventilateur 106 d'axe de rotation 108 vertical. Les rangées de ces modules de ventilation 104 sont disposées dans un même plan horizontal.

La structure 200 porteuse d'éléments d'échange de chaleur est connue en soi et ne sera donc pas décrite en détails. A titre d'exemple, cette structure 200 peut supporter une pluralité de faisceaux de tubes 202 disposés au-dessus des modules de ventilation 104 et renfermant chacun une pluralité de tubes à ailettes 204 dans lesquels circulent de la vapeur à condenser. Cette dernière est par exemple acheminée depuis une turbine basse-pression 206 de la centrale thermique via un conduit principal 208.

Le fonctionnement d'un tel condenseur refroidi à air est le suivant. La vapeur à condenser issue de la turbine basse-pression 206 de la centrale thermique est acheminée par le conduit principal 208 et circule transversalement dans les tubes à ailettes 204 positionnés dans les faisceaux de tubes 202. Les ventilateurs 106 des modules de ventilation sont dirigés de sorte à aspirer l'air circulant dans l'espace E et à le souffler verticalement sur les faisceaux de tubes renfermant les tubes à ailettes 204 afin de réaliser l'échange thermique et condenser ainsi la vapeur circulant dans ces tubes. L'eau issue de la condensation de la vapeur est évacuée via un autre circuit (non représenté sur les figures) pour y être recyclée.

Selon l'invention, le condenseur refroidi à air 1 comprend en outre un panneau rigide 300 formant pare-vent qui s'étend verticalement depuis un bord latéral de la structure de ventilation vers le sol sur une hauteur h comprise entre 5 et 50% de la distance séparant la structure de ventilation 100 du sol S (et qui correspond à la hauteur H définie précédemment).

Un tel panneau rigide 300 présente plusieurs particularités. Il est notamment réalisé dans un matériau qui le rend rigide, par opposition à un panneau souple tel qu'obtenu à partir de tissu par exemple. A titre d'exemple, ce panneau rigide peut être réalisé en en matériaux divers (métallique, synthétique ou autres). La surface du panneau peut être lisse ou pourvue de reliefs.

Bien entendu, le matériau utilisé pour réaliser le panneau rigide peut présenter une éventuelle élasticité (par exemple, une tôle métallique très fine qui se déforme sous l'effet du vent et qui reprend sa forme originelle en l'absence de vent peut être utilisée).

De plus, le panneau rigide 300 s'étend sur tout un bord latéral de la structure de ventilation 100. Si la structure de ventilation a une forme de rectangle comme illustré sur les figures 1 et 2, le panneau rigide s'étend sur l'un des côtés du rectangle.

De préférence, ce côté est choisi de sorte à correspondre au côté de la structure de ventilation 100 qui est normalement le plus exposé au vent (en comparaison aux autres côtés).

Toujours de préférence, comme représenté sur les figures 1 et 2, le condenseur refroidi par air 1 comprend plusieurs panneaux rigides 300 qui s'étendent sur toute la périphérie de la structure de ventilation, c'est-à-dire que chaque côté de la structure de ventilation comprend un tel panneau rigide.

En outre, chaque panneau rigide 300 s'étend verticalement à partir de la face inférieure de la structure de ventilation et descend vers le sol S. La hauteur h sur laquelle s'étend verticalement chaque panneau est comprise entre 5 et 50% - et de préférence entre 25 et 35% de la hauteur H.

On notera que le condenseur refroidi par air selon l'invention est, de préférence, dépourvu de tout panneau ou autre organe de déflection du vent entre la limite inférieure des panneaux rigides 300 et le sol S. De même, le condenseur refroidi par air selon l'invention est dépourvu de panneau ou autre organe de déflection du vent pouvant être disposé entre ses bords latéraux.

Les figures 3A et 3B montrent l'effet de la présence d'un panneau rigide 300 sur le débit d'air des ventilateurs 106 d'une structure de ventilation d'un condenseur refroidi par air, cette structure de ventilation étant par exemple composée de trente-six ventilateurs.

Sur ces figures, un débit d'air aspiré par un ventilateur est élevé lorsqu'il est fortement grisé. De même, un débit d'air aspiré par un ventilateur est faible lorsqu'il est peu grisé.

Est représenté sur la figure 3A, le débit d'air aspiré par les ventilateurs de la structure de ventilation en l'absence de panneau rigide selon l'invention pour un vent de direction F et dont la vitesse est de 2 m/s et de 10 m/s.

Sur cette figure 3A, on constate qu'en l'absence de panneau rigide selon l'invention, le débit d'air aspiré par les ventilateurs est fortement dégradé, notamment pour les ventilateurs situés dans la rangée directement exposée au vent. On constate également que plus la vitesse du vent est élevée, plus cette dégradation est importante. Il en résulte une baisse de la performance du condenseur en cas de fort vent.

En figure 3B, un panneau rigide 300 ayant les caractéristiques de l'invention est monté sur le côté de la structure de ventilation qui est directement exposé au vent. On constate que la présence d'un tel panneau rigide permet de réduire sensiblement la dégradation du débit d'air aspiré par les ventilateurs, et ce dès la première rangée (c'est-à-dire celle qui est directement derrière le panneau rigide). De plus, la vitesse du vent affecte beaucoup moins les performances des ventilateurs grâce à la présence du panneau rigide selon l'invention.

En liaison avec la figure 4, on décrira maintenant une variante de réalisation du condenseur refroidi par air selon l'invention.

Dans cette variante de réalisation, le condenseur refroidi par air 1' comprend en outre au moins un panneau rigide supplémentaire 400 qui s'étend verticalement depuis un bord latéral de la structure de ventilation vers le haut (c'est-à-dire en direction opposée au panneau rigide 300).

Par exemple, ce panneau supplémentaire 400 s'étend sur toute la hauteur sur laquelle s'étendent verticalement les faisceaux de tubes 202 disposés au-dessus des modules de ventilation 104 et renfermant chacun les tubes à ailettes dans lesquels circulent la vapeur à condenser. Comme pour le panneau rigide 300, il est avantageux de disposer de tels panneaux supplémentaires sur toute la périphérie de la structure de ventilation.

La présence d'un tel panneau supplémentaire 400 a pour avantage d'améliorer le flux vertical d'air balayé par les ventilateurs, de créer un effet de cheminée facilitant le travail de soufflage de chaque ventilateur.

## Revendications

1. Echangeur de chaleur refroidi par air (1 ; 1') comprenant une pluralité de modules de ventilation (104) arrangés en plusieurs rangées parallèles, adjacentes les unes aux autres et disposées dans un même plan horizontal pour former une structure de ventilation (100) portée par des pieds (102) verticaux de sorte à être surélevée par rapport au sol (S) de sorte à autoriser une circulation d'air sous la structure de ventilation, chaque module de ventilation comportant un ventilateur (106) dirigé pour aspirer de l'air présent en dessous de la structure de ventilation et le souffler verticalement au travers d'éléments d'échange de chaleur (204), où il comprend en outre au moins un panneau rigide (300) formant pare-vent qui s'étend verticalement depuis un bord latéral de la structure de ventilation vers le sol sur une hauteur (h) **caractérisé en ce que** la hauteur (h) est comprise entre 5 et 50% de la distance séparant la structure de ventilation du sol.

2. Echangeur selon la revendication 1, **caractérisé en ce qu'**il est dépourvu d'organe de déflection du vent entre le sol et une extrémité inférieure du panneau rigide formant pare-vent.

3. Echangeur selon l'une des revendications 1 et 2, **caractérisé en ce que** le panneau rigide formant pare-vent est disposé du côté de la structure de ventilation qui est le plus exposé au vent.

4. Echangeur selon l'une quelconque des revendications 1 à 3, **caractérisé en ce que** la structure de ventilation présente une forme sensiblement rectangulaire, le panneau rigide formant pare-vent s'étendant sur un côté de ladite structure de ventilation.

5. Echangeur selon la revendication 4, **caractérisé en ce qu'**il comprend des panneaux rigides formant pare-vent s'étendant sur deux, trois ou quatre côtés de la structure de ventilation.

6. Echangeur selon l'une quelconque des revendications 1 à 5, **caractérisé en ce qu'**il comprend en outre au moins un panneau rigide supplémentaire (400) s'étendant verticalement depuis un bord latéral de la structure de ventilation vers le haut.

7. Echangeur selon l'une quelconque des revendications 1 à 6, **caractérisé en ce qu'**il constitue un condenseur refroidi à air d'une centrale thermique.

## Patentansprüche

1. Luftgekühlter Wärmetauscher (1, 1') mit einer Vielzahl von Lüftungsmodulen (104), die in mehreren parallelen Reihen nebeneinander angeordnet sind und in der gleichen horizontalen Ebene angeordnet sind, um eine Lüftungsstruktur (100) zu bilden, die von vertikalen Füßen (102) so getragen wird, dass sie gegenüber dem Boden (S) erhöht ist, sodass eine Luftzirkulation unter der Lüftungsstruktur ermöglicht wird, wobei jedes Lüftungsmodul einen Lüfter (106) umfasst, der dazu bestimmt ist, Luft von unterhalb der Lüftungsstruktur anzusaugen und vertikal durch Wärmetauscherelemente (204) zu blasen, wobei er ferner mindestens eine starre Platte (300) umfasst, die einen Windschutz bildet, der sich vertikal von einem seitlichen Rand der Lüftungsstruktur zum Boden hin mit einer Höhe (h) erstreckt, **dadurch gekennzeichnet, dass** die Höhe (h) zwischen 5 und 50 % des Abstands liegt, der die Lüftungsstruktur vom Boden trennt.

2. Wärmetauscher gemäß Anspruch 1, **dadurch gekennzeichnet, dass** er frei von einem Windablenkelement zwischen dem Boden und einem unteren Ende der starren Platte, die einen Windschutz bildet, ist.

3. Wärmetauscher gemäß einem der Ansprüche 1 und 2, **dadurch gekennzeichnet, dass** die starre Platte, die einen Windschutz bildet, auf der Seite der Lüftungsstruktur angeordnet ist, die am stärksten dem Wind ausgesetzt ist.

4. Wärmetauscher gemäß einem der Ansprüche 1 bis 3, **dadurch gekennzeichnet, dass** die Lüftungsstruktur eine im Wesentlichen rechteckige Form aufweist, wobei sich die starre Platte, die einen Windschutz bildet, auf einer Seite der Lüftungsstruktur erstreckt.

5. Wärmetauscher gemäß Anspruch 4, **dadurch gekennzeichnet, dass** er starre Platten, die einen Windschutz bilden umfasst, die sich auf zwei, drei oder vier Seiten der Lüftungsstruktur erstrecken.

6. Wärmetauscher gemäß einem der Ansprüche 1 bis 5, **dadurch gekennzeichnet, dass** er ferner mindestens eine zusätzliche starre Platte (400) umfasst, die sich vertikal von einem seitlichen Rand der Lüftungsstruktur nach oben erstreckt.

7. Wärmetauscher gemäß einem der Ansprüche 1 bis 6, **dadurch gekennzeichnet, dass** er einen luftgekühlten Kondensator eines Heizkraftwerks darstellt.

## Claims

1. A heat exchanger cooled by air (1 ; 1') comprising a plurality of ventilation modules (104) arranged in several parallel rows, adjacent to one another and placed in the same horizontal plane to form a ventilation structure (100) supported by feet (102) so as to be elevated relative to the ground (S) so as to promote circulation of air under the ventilation structure, each ventilation module comprising a fan (106) directed to suction air present below the ventilation structure and blow it vertically through heat exchange elements (204), wherein the heat exchanger further comprises at least one rigid panel (300) forming a windscreen which extends vertically from a lateral edge of the ventilation structure toward the ground to a height (h), **characterized in that** the height (h) is comprised between 5% and 50% of the distance separating the ventilation structure from the ground.

2. Exchanger according to claim 1, **characterized in that** the heat exchanger has no wind deflection member between the ground and a lower end of the rigid panel forming a windscreen.

3. Exchanger according to one of claims 1 and 2, **characterized in that** the rigid panel forming a windscreen is placed to a side of the ventilation structure which is most exposed to a source of wind.

4. Exchanger according to any of claims 1 to 3, **characterized in that** the ventilation structure has a substantially rectangular form, the rigid panel forming a windscreen extending on one side of said ventilation structure.

5. Exchanger according to claim 4, **characterized in that** the heat exchanger comprises rigid panels forming a windscreen extending on two, three or four sides of the ventilation structure.

6. Exchanger according to any of claims 1 to 5, **characterized in that** the heat exchanger further comprises at least one supplementary rigid panel (400) extending vertically upwards from a lateral edge of the ventilation structure.

7. Exchanger according to any of claims 1 to 6, **characterized in that** the heat exchanger constitutes an air-cooled condenser of a thermal power station.
